# EUROPÄISCHE PATENTSCHRIFT

(11) **EP 2 029 295 B1**
(45) Veröffentlichungstag und Bekanntmachung des Hinweises auf die Patenterteilung: **07.05.2014**
(21) Anmeldenummer: 07729863.6
(22) Anmeldetag: 04.06.2007
(51) Int. Cl.: B21C 47/16, B21D 1/02

(54) **ABHASPELEINRICHTUNG**
UNWINDING DEVICE
DISPOSITIF DE DÉVIDAGE

(30) Priorität: 19.06.2006 DE 102006028102
(43) Veröffentlichungstag der Anmeldung: 04.03.2009
(73) Patentinhaber: Siemens Aktiengesellschaft, 80333 München (DE)
(72) Erfinder: SCHULZE, Bertram, 91353 Hausen (DE)
(86) Internationale Anmeldenummer: PCT/EP2007/055475
(87) Internationale Veröffentlichungsnummer: WO 2007/147721

(56) Entgegenhaltungen:
- EP-A1- 0 459 869
- EP-A1- 0 659 518
- EP-A2- 1 413 371
- DE-A1- 1 752 406
- DE-A1-102004 041 732
- DE-C1- 19 503 850

## Beschreibung

Die vorliegende Erfindung betrifft eine Abhaspeleinrichtung) die folgende Elemente umfasst:
- einen Abhaspel zum Abhaspeln eines Bandes;
- eine dem Abhaspel nachgeordnete Richtmaschine zum Richten des abgehaspelten Bandes;
- eine der Richtmaschine nachgeordnete Höhenmesseinrichtung zum Erfassen der Höhenlage des gerichteten Bandes;
- eine der Höhenmesseinrichtung nachgeordnete Verarbeitungseinrichtung zum Weiterverarbeiten des gerichteten Bandes;
- eine Steuereinrichtung, der die von der Dickenmesseinrichtung gemessene Dicke des abgehaspelten Bandes und die erfasste Höhenlage zuführbar sind, von der anhand einer Ermittlungsvorschrift in Abhängigkeit von der gemessenen Dicke des abgehaspelten Bandes Ansteuerwerte für die Richtmaschine ermittelbar sind und von der zumindest die Richtmaschine ansteuerbar ist.

Eine derartige Abhaspeleinrichtung ist aus der DE 10 2004 041 732 A1 bekannt. Sie wird beispielsweise eingesetzt, wenn mehrere Bänder miteinander verschweißt werden sollen.

Zum Einstellen der korrekten Höhenlage des Bandkopfes und des Bandendes muss die Richtmaschine korrekt angesteuert sein.

Die Aufgabe der vorliegenden Erfindung besteht darin, eine Abhaspeleinrichtung zu schaffen, die optimierter betreibbar ist.

Die Aufgabe wird durch eine Abhaspeleinrichtung mit den Merkmalen des Anspruchs 1 gelöst.

Erfindungsgemäß ist die Ermittlungsvorschrift von der Steuereinrichtung in Abhängigkeit von der erfassten Höhenlage adaptierbar.

Die Dickenmesseinrichtung ist vorzugsweise als abstandsbasierte Dickenmesseinrichtung ausgebildet. Beispiele derartiger Dickenmesseinrichtungen sind auf Wirbelstrombasis arbeitende Messeinrichtungen und laufzeitbasierte Messeinrichtungen. Letztere arbeiten auf Ultraschallbasis oder auf Lichtbasis, insbesondere mit Lasern. Abstandsbasierte Dickenmesseinrichtungen werden bei der vorliegenden Erfindung insbesondere deshalb bevorzugt, weil sie kompakt, kostengünstig und zuverlässig sind. Insbesondere ist mit derartigen Dickenmessgeräten sogar eine Nachrüstung bereits bestehender Abhaspeleinrichtungen möglich.

Es ist möglich, dass die Dickenmesseinrichtung das abgehaspelte Band einseitig abtastet. In diesem Fall muss gewährleistet sein, dass die nicht abgetastete Seite des Bandes sich auf einem definierten Niveau befindet. Beispielsweise ist es möglich, dass das abgehaspelte Band an der Stelle, an der es von der Dickenmesseinrichtung abgetastet wird, über eine Referenzrolle läuft.

Alternativ ist es möglich, dass die Dickenmesseinrichtung das abgehaspelte Band zweiseitig abtastet. Diese Ausgestaltung der Dickenmesseinrichtung erfordert zwar einen höheren Ausrüstungsaufwand. Im Gegenzug ist jedoch die Dicke des Bandes unabhängig von der Höhenlage des Bandes erfassbar.

Es ist möglich, dass von der Steuereinrichtung zusätzlich der Abhaspel ansteuerbar ist.

Weitere Vorteile und Einzelheiten ergeben sich aus der nachfolgenden Beschreibung von Ausführungsbeispielen in Verbindung mit den Zeichnungen und den weiteren Ansprüchen. Es zeigen in Prinzipdarstellung:
- FIG 1: eine erfindungsgemäße Abhaspeleinrichtung,
- FIG 2: ein Ablaufdiagramm,
- FIG 3 - 5: mögliche Ausgestaltungen von Dickenmesseinrichtungen und
- FIG 6: eine mögliche Ausgestaltung einer Verarbeitungseinrichtung.

Gemäß FIG 1 umfasst eine Abhaspeleinrichtung einen Abhaspel 1. Mittels des Abhaspels 1 ist ein Band 2 abhaspelbar. Das Band 2 ist in der Regel ein dünnes Metallband, beispielsweise ein Stahlband. Es weist in der Regel eine Banddicke d von 0,1 bis 8,0 mm auf.

Dem Abhaspel 1 ist eine Dickenmesseinrichtung 3 nachgeordnet. Mittels der Dickenmesseinrichtung 3 ist dynamisch die Dicke d des Bandes 2 messbar. Die gemessene Banddicke d führt die Dickenmesseinrichtung 3 einer Steuereinrichtung 4 zu.

Der Dickenmesseinrichtung 3 ist eine Richtmaschine 5 nachgeordnet. Die Richtmaschine 5 weist mehrere Rollen 6 auf. Die Rollen 6 sind in einer Bandlaufrichtung x versetzt angeordnet. Sie sind abwechselnd von oben und/oder von unten an das Band 2 anstellbar.

Mittels der Rollen 6 der Richtmaschine 5 kann das Band 2 gerichtet werden, das heißt eine horizontale Höhenlage h eingestellt werden, mit der ein Bandkopf 7 des Bandes 2 und ein Bandende des Bandes 2 in eine Verarbeitungseinrichtung 8 einlaufen. Die Verarbeitungseinrichtung 8 ist der Richtmaschine 5 nachgeordnet. Von ihr wird das Band 2 weiter verarbeitet.

Zwischen der Richtmaschine 5 und der Verarbeitungseinrichtung 8 ist eine Höhenmesseinrichtung 9 angeordnet. Von ihr wird die Höhenlage h des Bandes 2 erfasst und der Steuereinrichtung 4 zugeführt.

Die Steuereinrichtung 4 steuert in der Regel die gesamte Abhaspeleinrichtung, also den Abhaspel 1, die Richtmaschine 5 und die Verarbeitungseinrichtung 8. Dieser Fall wird nachfolgend in Verbindung mit FIG 2 erläutert werden. Prinzipiell wäre es jedoch ausreichend, wenn die Steuereinrichtung 4 die Richtmaschine 5 - insbesondere die Richtmaschine 5 und die Verarbeitungseinrichtung 8 - ansteuert.

Gemäß FIG 2 steuert die Steuereinrichtung 4 zunächst in einem Schritt S1 den Abhaspel 1 derart an, dass der Abhaspel 1 mit dem Abhaspeln des Bandes 2 beginnt.

In einem Schritt S2 nimmt die Steuereinrichtung 4 die von der Dickenmesseinrichtung 3 erfasste Banddicke d entgegen.

In einem Schritt S3 prüft die Steuereinrichtung 4, ob die ihr zugeführte Banddicke d von Null verschieden ist, das Band 2 also von der Dickenmesseinrichtung 3 erfasst wird. Wenn dies der Fall ist, steuert die Steuereinrichtung 4 in einem Schritt S4 - eventuell mit einem geeigneten Zeitversatz - die Richtmaschine 5 in Abhängigkeit von der erfassten Dicke d an. Insbesondere kann die Steuereinrichtung 4 im Rahmen des Schrittes S4 anhand einer Ermittlungsvorschrift in Abhängigkeit von der gemessenen Dicke d des abgehaspelten Bandes 2 Ansteuerwerte A* für die einzelnen Rollen 6 der Richtmaschine 5 ermitteln und die ermittelten Ansteuerwerte A* an die Richtmaschine 5 übermitteln.

In einem Schritt S5 kann die Steuereinrichtung 4 - eventuell mit einem geeignet bestimmten Zeitversatz - Ansteuerwerte B* für die Verarbeitungseinrichtung 8 ermitteln und an die Verarbeitungseinrichtung 8 übermitteln. Die Ansteuerwerte B* für die Verarbeitungseinrichtung 8 können ebenfalls von der gemessenen Dicke d des abgehaspelten Bandes 2 abhängen. Beispielsweise kann ein Zeitpunkt bestimmt werden, ab dem die tatsächliche Banddicke d von einer Solldicke d* nur noch um maximal eine zulässige Dickentoleranz δd (oder.weniger) abweicht. Die Verarbeitungseinrichtung 8 kann in diesem Fall beispielsweise derart angesteuert werden, dass an der korrespondierenden Stelle des Bandes 2 der Bandkopf 7 vom Rest des Bandes 2 abgetrennt wird. Zusätzlich ist es möglich, einen Abstand, den Messer einer entsprechenden Trenneinrichtung in Bandlaufrichtung x aufweisen, in Abhängigkeit von der gemessenen Dicke d des abgehaspelten Bandes 2 einzustellen.

In einem Schritt S6 prüft die Steuereinrichtung 4, ob das Band 2 bereits die Höhenmesseinrichtung 9 erreicht hat. Dies kann beispielsweise mittels einer einfachen, Fachleuten allgemein bekannten Wegverfolgung ermittelt werden.

In einem Schritt S7 nimmt die Steuereinrichtung 4 die von der Höhenmesseinrichtung 9 erfasste Höhenlage h des gerichteten Bandes 2 entgegen und führt in Abhängigkeit von der erfassten Höhenlage'h die Ermittlungsvorschrift, anhand derer sie die Ansteuerwerte A* für die Richtmaschine 5 ermittelt, nach. Insbesondere kann die Steuereinrichtung 4 die erfasste Höhenlage h mit einer Sollhöhenlage h* vergleichen und anhand des Vergleichs die Ermittlungsvorschrift nachführen (adaptieren).

Das Nachführen von Ermittlungsvorschriften ist als solches Fachleuten allgemein bekannt. Beispielsweise arbeiten adapti-. ve Regelungen und modellbasierte Ermittlungsverfahren nach diesen Prinzipien.

In einem Schritt S8 prüft die Steuereinrichtung 4, ob das Band 2 die Verarbeitungseinrichtung 8 erreicht hat. Auch diese Prüfung kann beispielsweise mittels einer Wegverfolgung vorgenommen werden. Alternativ ist es möglich, dass der Steuereinrichtung 4 von der Verarbeitungseinrichtung 8 eine entsprechende Rückmeldung übermittelt wird.

Wenn das Band 2 die Verarbeitungseinrichtung 8 noch nicht erreicht hat, geht die Steuereinrichtung 4 zum Schritt S2 zurück. Wenn das Band 2 die Verarbeitungseinrichtung 8 bereits erreicht hat, setzt die Steuereinrichtung 4 die weitere Ausführung des Verfahrens mit einem Schritt S9 fort.

Im Schritt S9 steuert die Steuereinrichtung 4 die Richtmaschine 5 derart an, dass diese das Band 2 nicht mehr richtet. Insbesondere werden die Rollen 6 vom Band 2 abgestellt. Die Ansteuerung des Abhaspels 1 und der Verarbeitungseinrichtung 8 wird im Rahmen des Schrittes S9 hingegen beibehalten. Je nach weiterer Verarbeitung kann im Rahmen des Schrittes S9 beispielsweise eine Bandgeschwindigkeit v, mit der das Band 2 abgehaspelt wird, erhöht werden.

In einem Schritt S10 nimmt die Steuereinrichtung 4 von der Dickenmesseinrichtung 3 erneut die Dicke d des Bandes 2 entgegen.

In einem Schritt S11 prüft die Steuereinrichtung 4, ob die erfasste Banddicke d den Wert Null aufweist.

Wenn die Banddicke d nicht den Wert Null aufweist, steuert die Steuereinrichtung 4 in einem Schritt S12 - eventuell erneut mit einem geeignet bestimmten Zeitversatz - die Verarbeitungseinrichtung 8 entsprechend der erfassten Dicke d des Bandes 2 an. Beispielsweise kann - analog zur Vorgehensweise beim Bandkopf 7 - erfasst werden, ab welchem Zeitpunkt die Banddicke d um mehr als die zulässige Dickentoleranz δd von der Solldicke d* abweicht. Die Verarbeitungseinrichtung 8 kann in diesem Fall derart angesteuert werden, dass sie ein in den FIG nicht näher bezeichnetes Bandende vom Rest des Bandes 2 abtrennt. Sodann geht die Steuereinrichtung 4 zum Schritt S9 zurück.

Wenn die erfasste Dicke d des Bandes 2 den Wert Null erreicht hat, hat das Bandende die Dickenmesseinrichtung 3 passiert. In diesem Fall passt die Steuereinrichtung 4 in einem Schritt S13 die Ansteuerung des Abhaspels 1 und der Verarbeitungsein-, richtung 8 entsprechend an. Beispielsweise kann die Bandgeschwindigkeit v reduziert werden. Auch kann erneut die Richtmaschine 5 angesteuert werden.

Die Dickenmesseinrichtung 3 kann prinzipiell beliebig ausgestaltet sein. Beispielsweise kann sie mit Strahlung arbeiten, welche das Band 2 durchdringt. Beispiele derartiger Strahlungen sind Röntgenstrahlung und Gammastrahlung. Vorzugsweise ist die Dickenmesseinrichtung jedoch als abstandsbasierte - insbesondere laufzeitbasierte - Dickenmesseinrichtung 3 ausgebildet. Derartige Dickenmesseinrichtungen 3 arbeiten nicht mit durchdringender Strahlung, sondern beispielsweise mit Strahlung, welche vom Band 2 reflektiert wird. Beispiele geeigneter Strahlungsarten sind Schall (insbesondere Ultraschall) sowie Licht, insbesondere Laserlicht. Die Wellenlänge verwendeten Lichts kann gegebenenfalls im sichtbaren, im infraroten und sogar im ultravioletten Bereich liegen.

Die FIG 3 bis 5 zeigen Beispiele laufzeitbasierter Dickenmesseinrichtungen 3.

Gemäß FIG 3 tastet die Dickenmesseinrichtung 3 das abgehaspelte Band 2 an einer Abtaststelle 10 einseitig ab. Der Begriff "Abtaststelle" bezieht sich in diesem Zusammenhang nicht auf die Seite des Bandes 2, die abgetastet wird, sondern auf die Position in Bandlaufrichtung x, an der das Band 2 abgetastet wird.

Gemäß FIG 3 läuft das abgehaspelte Band 2 an der Abtaststelle 10 über eine Referenzrolle 11. Gemäß FIG 4 befindet sich die Abtaststelle 10 zwischen zwei Führungsrollen 12.

Gemäß FIG 5 tastet die Dickenmesseinrichtung 3 das abgehaspelte Band 2 zweiseitig ab. In diesem Fall kann sich an der Abtaststelle 10 keine Referenzrolle befinden.

Die Höhenmesseinrichtung 9 kann - sofern sie vorhanden ist - ähnlich ausgebildet sein wie die Dickenmesseinrichtung 3. In der Regel ist bei der Höhenmesseinrichtung 9 eine einseitige Abtastung ohne Referenzrolle hinreichend.

FIG 6 zeigt eine typische Ausgestaltung der Verarbeitungseinrichtung 8. Gemäß FIG 6 weist die Verarbeitungseinrichtung 8 mehrere Teileinrichtungen 13 bis 15 auf. Die der Richtmaschine 5 nächstgelegene Teileinrichtung 13 ist gemäß FIG 6 als Schere 13 ausgebildet.' Mittels der Schere 13 sind insbesondere der Bandkopf 7 und das Bandende vom Rest des Bandes 2 abtrennbar. Vorzugsweise ist die Schere 13 in der Bandlaufrichtung x bewegbar (sogenannte fliegende Schere). Dies ist in FIG 6 durch einen Doppelpfeil bei der Schere 13 angedeutet.

Die der Schere 13 nachgeordnete Teileinrichtung 14 ist gemäß FIG 6 als Schweißeinrichtung 14 ausgebildet. Mittels der Schweißeinrichtung 14 kann das gerichtete Band 2 mit einem anderen Band 2' verschweißt werden.

Die der Schweißeinrichtung 14 nachgeordnete Teileinrichtung 15 ist gemäß FIG 6 als Bandspeicher 15 ausgebildet. Alternativ könnte sie als Reinigungseinrichtung ausgebildet sein. Mittels des Bandspeichers 15 ist das andere Band 2' zwischenspeicherbar. Der Bandspeicher 15 ist typischerweise als sogenannter Schlingenspeicher ausgebildet.

Mittels der erfindungsgemäß ausgestalteten Abhaspeleinrichtung ist ein optimierter Betrieb der Richtmaschine 5 möglich. Die Dickenmesseinrichtung 3 ist kostengünstig, kompakt und zuverlässig. Das Band 2 kann schneller transportiert werden als im Stand der Technik. Weiterhin kann der Bandspeicher 15 kleiner dimensioniert sein als im Stand der Technik.

Die obige Beschreibung dient ausschließlich der Erläuterung der vorliegenden Erfindung. Der Schutzumfang der vorliegenden Erfindung soll hingegen ausschließlich durch die beigefügten Ansprüche bestimmt sein.

## Patentansprüche

1. Abhaspeleinrichtung, die folgende Elemente umfasst:
- Einen Abhaspel (1) zum Abhaspeln eines Bandes (2);
- eine dem Abhaspel (1) nachgeordnete Dickenmesseinrichtung (3) zum.Messen der Dicke (d) des abgehaspelten Bandes (2);
- eine der Dickenmesseinrichtung (3) nachgeordnete Richtmaschine (5) zum Richten des abgehaspelten Bandes (2);
- eine der Richtmaschine (5) nachgeordnete Höhenmesseinrichtung (9) zum Erfassen einer Höhenlage (h) des gerichteten Bandes;
- eine der Höhenmesseinrichtung (9) nachgeordnete Verarbeitungseinrichtung (8) zum Weiterverarbeiten des gerichteten Bandes (2);
- eine Steuereinrichtung (4), der die von der Dickenmesseinrichtung (3) gemessene Dicke (d) des abgehaspelten Bandes (2) und die erfasste Höhenlage (h) zuführbar sind, von der anhand einer Ermittlungsvorschrift in Abhängigkeit von der gemessenen Dicke (d) des abgehaspelten Bandes (2) Ansteuerwerte (A*) für die Richtmaschine (5) ermittelbar sind und von der zumindest die Richtmaschine (5) ansteuerbar ist,
**dadurch gekennzeichnet, dass** die Ermittlungsvörschrift von der Steuereinrichtung (4) in Abhängigkeit von der erfassten Höhenlage (h) adaptierbar ist.

2. Abhaspeleinrichtung nach Anspruch 1,
**dadurch gekennzeichnet, dass** die Dickenmesseinrichtung (3) als abstandsbasierte Dickenmesseinrichtung (3) ausgebildet ist.

3. Abhaspeleinrichtung nach Anspruch 2,
**dadurch gekennzeichnet, dass** die Dickenmesseinrichtung (3) das abgehaspelte Band (2) einseitig abtastet.

4. Abhaspeleinrichtung nach Anspruch 3,
**dadurch gekennzeichnet, dass** das abgehaspelte Band (2) an der Stelle (10), an der es von der Dickenmesseinrichtung (3) abgetastet wird, über eine Referenzrölle (11) läuft.

5. Abhaspeleinrichtung nach Anspruch 2,
**dadurch gekennzeichnet, dass** die Dickenmesseinrichtung (3) das abgehaspelte Band (2) zweiseitig abtastet.

6. Abhaspeleinrichtung nach einem der obigen Ansprüche,
**dadurch gekennzeichnet, dass** von der Steuereinrichtung (4) zusätzlich der Abhaspel (1) ansteuerbar ist.

7. Abhaspeleinrichtung nach einem der obigen Ansprüche,
**dadurch gekennzeichnet, dass** die Verarbeitungseinrichtung (8) mehrere Teileinrichtungen (13 bis 15) aufweist und dass die der Richtmaschine (5) nächstgelegene Teileinrichtung (13) der Verarbeitungseinrichtung (8) als Schere (13) ausgebildet ist.

8. Abhaspeleinrichtung nach Anspruch 7,
**dadurch gekennzeichnet, dass** die der Schere (13) nächstgelegene Teileinrichtung (14) der Verarbeitungseinrichtung (8) als Schweißeinrichtung (14) zum Verschweißen des gerichteten Bandes (2) mit einem anderen Band (2') ausgebildet ist.

9. Abhaspeleinrichtung nach Anspruch 8,
**dadurch gekennzeichnet, dass** die der Schweißeinrichtung (14) nächstgelegene Teileinrichtung (15) der Verarbeitungseinrichtung (8) als Bandspeicher (15) zum Zwischenspeichern des anderen Bandes (2') oder als Reinigungseinrichtung ausgebildet ist.

## Claims

1. Uncoiling device that contains the following elements:
- an uncoiler (1) for uncoiling a strip (2);
- a thickness measuring device (3) disposed downstream of the uncoiler (1) and provided for measuring the thickness (d) of the uncoiled strip (2);
- a levelling machine (5) disposed downstream of the thickness measuring device (3) and provided for levelling the uncoiled strip (2);
- a height measuring device (9) disposed downstream of the levelling machine (5) and provided for registering a height position (h) of the levelled strip;
- a machining device (8) disposed downstream of the height measuring device (9) and provided for further machining the levelled strip (2);
- a control device (4) to which the thickness (d) of the uncoiled strip (2) measured by the thickness measuring device (3) and the registered height position (h) can be conveyed and by which control values (A*) for the levelling machine (5) can be determined on the basis of a determining rule as a function of the measured thickness (d) of the uncoiled strip (2) and at least the levelling machine (5) can be controlled,
**characterised in that** the determining rule can be adapted by the control device (4) as a function of the registered height position (h).

2. Uncoiling device according to claim 1,
**characterised in that** the thickness measuring device (3) is embodied as a distance-based thickness measuring device (3).

3. Uncoiling device according to claim 2,
**characterised in that** the thickness measuring device (3) scans one side of the uncoiled strip (2).

4. Uncoiling device according to claim 3,
**characterised in that** the uncoiled strip (2) runs over a reference roller (11) at the point (10) at which it is scanned by the thickness measuring device (3).

5. Uncoiling device according to claim 2,
**characterised in that** the thickness measuring device (3) scans two sides of the uncoiled strip (2).

6. Uncoiling device according to one of the above claims,
**characterised in that** the uncoiler (1) can additionally be controlled by the control device (4).

7. Uncoiling device according to one of the above claims,
**characterised in that** the machining device (8) has a plurality of partial devices (13 to 15) and **in that** the partial device (13) belonging to the machining device (8) and situated nearest the levelling machine (5) is embodied in the form of shears (13).

8. Uncoiling device according to claim 7,
**characterised in that** the partial device (14) belonging to the machining device (8) and situated nearest the shears (13) is embodied as a welding device (14) for welding the levelled strip (2) to another strip (2').

9. Uncoiling device according to claim 8,
**characterised in that** the partial device (15) belonging to the machining device (8) and situated nearest the welding device (14) is embodied as a strip store (15) for buffering the other strip (2') or as a cleaning device.

## Revendications

1. Dispositif de débobinage qui comprend les éléments suivants :
- une débobineuse ( 1 ) pour débobiner un feuillard ( 2 ) ;
- un dispositif ( 3 ) de mesure d'épaisseur, monté en aval de la débobineuse ( 1 ) et destiné à mesurer l'épaisseur ( d ) du feuillard ( 2 ) débobiné ;
- une machine ( 5 ) à dresser, montée en aval du dispositif ( 3 ) de mesure d'épaisseur et destinée à dresser le feuillard ( 2 ) débobiné ;
- un dispositif ( 9 ) de mesure de hauteur, monté en aval de la machine ( 5 ) à dresser et destiné à détecter une position ( h ) en hauteur du feuillard dressé ;
- un dispositif ( 8 ) de traitement, monté en aval du dispositif ( 9 ) de mesure de hauteur et destiné à retraiter le feuillard ( 2 ) dressé ;
- un dispositif ( 4 ) de commande, auquel peuvent être envoyées l'épaisseur ( d ) du feuillard ( 2 ) débobinée mesurée par le dispositif ( 3 ) d'épaisseur et la position ( h ) en hauteur détectée, par lequel des valeurs ( A* ) de commande de la machine ( 5 ) à dresser peuvent être déterminées au moyen d'un prescription de détermination en fonction de l'épaisseur ( d ) mesurée du feuillard ( 2 ) débobiné et par lequel au moins la machine ( 5 ) à dresser peut être commandée,
**caractérisé en ce que** la prescription de détermination peut être adaptée par le dispositif ( 4 ) de commande en fonction de la position ( h ) en hauteur détectée.

2. Dispositif de débobinage suivant la revendication 1,
**caractérisé en ce que** le dispositif ( 3 ) de mesure d'épaisseur est constitué sous la forme d'un dispositif ( 3 ) de mesure d'épaisseur à base de distance.

3. Dispositif de débobinage suivant la revendication 2,
**caractérisé en ce que** le dispositif ( 3 ) de mesure d'épaisseur balaye, d'un côté, le feuillard ( 2 ) débobiné.

4. Dispositif de débobinage suivant la revendication 3,
**caractérisé en ce que** le feuillard ( 2 ) débobiné passe sur un rouleau ( 11 ) de référence à l'endroit ( 10 ) ou il est balayé par le dispositif ( 3 ) de mesure d'épaisseur.

5. Dispositif de débobinage suivant la revendication 2,
**caractérisé en ce que** le dispositif ( 3 ) de mesure d'épaisseur balaye le feuillard ( 2 ) débobiné des deux côtés.

6. Dispositif de débobinage suivant l'une des revendications précédentes,
**caractérisé en ce qu'**en plus la débobineuse ( 1 ) peut être commandée par le dispositif ( 4 ) de commande.

7. Dispositif de débobinage suivant l'une des revendications précédentes,
**caractérisé en ce que** le dispositif ( 8 ) de traitement à plusieurs sous-dispositifs ( 13 à 15 ) et **en ce que** le sous-dispositif ( 13 ) du dispositif ( 8 ) de traitement le plus proche de la machine ( 5 ) à dresser est constitué sous la forme d'une cisaille ( 13 ).

8. Dispositif de débobinage suivant la revendication 7,
**caractérisé en ce que** le sous-dispositif ( 14 ) du dispositif ( 8 ) de traitement le plus proche de la cisaille ( 13 ) est constitué sous la forme d'un dispositif ( 14 ) de soudage pour souder le feuillard ( 2 ) dressé à un autre feuillard ( 2' ).

9. Dispositif de débobinage suivant la revendication 8,
**caractérisé en ce que** le sous-dispositif ( 15 ) du dispositif ( 8 ) de traitement le plus proche du dispositif ( 14 ) de soudage est constitué sous la forme d'un accumulateur ( 15 ) de feuillard, pour l'accumulation intermédiaire de l'autre feuillard ( 2' ) ou sous la forme d'un dispositif de nettoyage.
